# FASCICULE DE BREVET EUROPEEN

(11) **EP 0 009 058 B1**
(45) Date de publication et mention de la délivrance du brevet: **16.02.1983**
(21) Numéro de dépôt: 78200205.9
(22) Date de dépôt: 25.09.1978
(51) Int. Cl.: E04G 3/16, B65H 63/00, B66B 5/00, B66D 1/58

(54) **Dispositif de suspension pour nacelle d'entretien des façades**
Aufhängevorrichtung für eine Bühne zur Instandhaltung von Fassaden
Suspending apparatus for a facade's maintenance platform

(43) Date de publication de la demande: 02.04.1980
(73) Titulaire: PLUMETTAZ SA, 1880 Bex (CH); Gebr. Küpfer, CH-8153 Rümlang (CH)
(72) Inventeur: Plumettaz, Gérard, CH-1880 Bex (CH); Küpfer, Joe, CH-8152 Opfikon (CH)
(74) Mandataire: Bovard, Fritz Albert

## Description

La présente invention a pour objet un dispositif de suspension pour nacelle d'entretien des façades comprenant un ou plusieurs câbles s'enroulant ou se déroulant sur un treuil supportant la nacelle et reliés à un support, des moyens de surveillance de la vitesse de descente de la nacelle et des moyens de blocage du treuil reliés aux moyens de surveillance de façon que ceux-ci puissent provoquer le blocage forcé du treuil.

On connaît déjà de nombreux types de dispositifs de suspension de ce genre. Dans certains cas, ils comportent deux ou plusieurs poulies entre lesquelles le câble décrit un chemin en huit ou en S. Ces dispositifs sont relativement simples et légers, mais il est nécessaire pour que le câble puisse être bloqué de prévoir des pinces, des griffes ou des mâchoires qui sont capables de serrer le câble contre un élément de blocage. Ces dispositifs présentent donc le grand inconvénient de détériorer le câble à la longue. D'autres dispositifs comportent un tambour dont la surface présente des gorges circulaires et sur lequel la réserve de câble s'enroule. Par une de ses extré- . mités, le câble est fixé au tambour et le moteur de commande entraîne ce dernier en rotation dans un sens ou dans l'autre suivant que la nacelle doit être déplacée vers le haut ou vers le bas. La liaison entre la nacelle et le support est ainsi réalisée par un point fixe, auquel une extrémité du câble est rattachée, de sorte qu'il n'est pas nécessaire de prévoir de mâchoires ou d'organes serrant le câble, ce qui évite les risques de détérioration. Toutefois, ces dispositifs sont extrêmement volumineux. En effet, la réserve de câble doit être déposée en une seule couche sur le tambour, ce qui conduit à des tambours de dimensions extrêmement grandes. Les grandes dimensions du tambour compliquent la construction du treuil et augmentent son poids, ce qui peut compliquer la disposition des voies de circulation du support sur le sommet de la façade.

Le brevet US-A-3 776 368 décrit un treuil qui comporte un tambour sur lequel le câble peut s'enrouler en plusieurs couches, l'extrémité du câble étant liée au fût du tambour par une de ses extrémités, et à la nacelle ou au support par l'autre extrémité. Comme on l'a dit plus haut, lorsque, dans un treuil de ce genre, le câble doit s'enrouler en plusieurs couches sur le fût du tambour, les risques de détérioration par usure et de défaut de fiabilité sont plus grands que lorsqu'on utilise des tambours ne recevant qu'une seule couche de câble.

Le but de la présente invention est de remédier à ces divers inconvénients en réalisant un dispositif de suspension du genre mentionné ci-dessus qui soit de dimensions compactes, qui puisse être installé aussi bien dans la nacelle que dans le support monté au sommet de la façade, qui permette d'emmagasiner sans aucune difficulté de grandes longueurs de câble et se prête par conséquent à une installation sur des façades très élevées et qui soit maniable tout en étant d'un fonctionnement absolument sûr.

A cet effet, l'invention fait usage des propriétés des treuils formés d'une ou de plusieurs paires de poulies à gorges multiples sur lesquelles un enroulement de plusieurs spires de fils permet de démultiplier considérablement la transmission de force entre le brin tendu et le brin mou. Dans des engins de ce genre, la présence de gorges profondes assure la solidarisation du câble par rapport aux poulies par simple effet de frottement, sans coincement ni serrage, ni risque de détérioration du câble.

Pour atteindre le but indiqué plus haut, le dispositif selon l'invention est caractérisé en ce que le treuil est formé d'une ou de plusieurs paires de poulies à gorge d'axes parallèles, en ce qu'un moteur est accouplé au treuil de façon à faire tourner toutes les poulies dans le même sens, chaque câble étant enroulé plusieurs fois sur une des paires de poulies et présentant d'un côté un brin tendu allant à la nacelle ou au support et de l'autre côté un brin mou, en ce que des moyens sont prévus pour maintenir le brin mou sous tension et en ce que lesdits moyens de surveillance sont agencés de façon à être sensibles à la tension du brin mou et à actionner le moyen de blocage du treuil si cette tension baisse au-dessous d'un seuil pré-déterminé.

L'agencement décrit ci-dessus permet d'assurer le transport le long d'une façade d'une nacelle de nettoyage ou d'entretien dans des conditions de sécurité complètes et cela au moyen d'un appareillage simple et fiable dans lequel les risques de détérioration des câbles sont évités.

Comme cela ressortira de la description qui va suivre, l'utilisation d'un cabestan constitué de couples de poulies à gorge permet de relier chaque câble à l'axe d'entraînement du moteur d'une façon telle qu'aucun glissement n'est possible pour autant qu'un effort de traction minimum soit exercé sur le brin mou. Or, grâce à des accouplements à friction et à des accouplements à roue libre, cet effort de traction existe en permanence aussi bien dans le sens de la montée que dans le sens de la descente.

Le dispositif qui va être décrit peut aussi, comme les dispositifs déjà connus, être équipé de moyens assurant la sécurité des personnes installées dans la nacelle en toutes circonstances.

On va décrire ci-après, à titre d'exemple, une forme d'exécution de l'objet de l'invention en se référant au dessin annexé dont :
la figure 1 est une vue en perspective schématique montrant l'agencement général du dispositif de suspension,
la figure 2 est une vue en élévation latérale,
la figure3 une vue en coupe par l'axe de l'arbre porte-bobine selon la ligne III-III de la fig. 2,
la figure 4 une vue en élévation partielle et partiellement coupée, dans le sens de la flèche IV de la fig. 2,
la figure 5 une vue en coupe partielle d'un des tambours à gorges d'enroulement du câble, et
la figure 6 une vue en coupe montrant l'extrémité de l'arbre porte-bobines et les dispositifs à roue libre qui le commandent.

Le dispositif de suspension représenté à la fig. 1 est prévu pour quatre câbles dont deux sont des câbles porteurs de la nacelle et les deux autres des câbles de sécurité. Le dispositif peut être placé, soit dans le support situé au sommet de la façade, soit dans la nacelle elle-même. Le support et la nacelle n'ont pas été représentés sur les dessins. Ces organes sont déjà connus en soi. On sait qu'en général le support comporte un chariot monté, soit sur des roues à pneus, soit sur des rails de façon à pouvoir se déplacer le long du sommet de la façade. Il comporte en général deux bras basculants munis de poulies qui conduisent les câbles. Lorsque la nacelle est complètement relevée, les bras basculants peuvent être ramenés en arrière de façon à déposer la nacelle sur le toit du bâtiment.

Dans la forme d'exécution décrite ci-après, le dispositif de suspension comporte des bobines sur lesquelles les câbles s'enroulent au fur et à mesure que la nacelle s'élève. Il est à noter toutefois que dans d'autres formes d'exécution, les câbles pourraient fort bien traverser tout le dispositif de suspension et continuer ensuite sous forme de brin mou en regard de la façade. Des dispositifs de ce genre seraient alors exécutés avec le treuil monté dans la nacelle, laquelle se déplacerait donc le long du câble vers le haut ou vers le bas sans que la longueur déroulée de ce dernier ne varie.

L'agencement général du dispositif est visible à la fig. 1. Les autre bobines 1a, 1b, 1c, 1 sont montées sur un arbre commun 2. Chacun des câbles a, b, c et d part de l'une des bobines à laquelle il est fixé par des moyens qui seront décrits plus loin, passe sur une poulie de trancanage 3a, 3b, 3c, 3d, puis sur une paire de poulies 4a, 5a, 4b, 5b, etc., puis sur deux renvois successifs 6a, 7a, 6b, 7b, etc. et s'en va ensuite vers la nacelle. Les poulies 4a, 5a, 4b, 5b, 4c, 5c, 4d, 5d qui constituent le treuil sont montées sur deux arbres parallèles 8 et 9 qui sont également disposés parallèlement à l'arbre 2 tandis que les axes des renvois 6a, 7a, 6b, 7b, 6c, 7c, 6d, 7d sont perpendiculaires aux axes des arbres 8 et 9. Chacun des arbres 8 et 9 porte à son extrémité une roue d'entraînement 10, 11 en prise avec un pignon 12, entraîné par un moteur 13. La roue d'entraînement 10 entraîne d'autre part un renvoi 14 en prise avec une roue 15 de diamètre légèrement plus petit que les roues 10 et 11 qui, elles, sont de même diamètre. La roue 15 est reliée à l'arbre par un accouplement à sens unique 16 qui sera décrit plus en détail ultérieurement, de sorte que lorsque le moteur tourne dans le sens qui provoque l'élévation de la nacelle, l'arbre 2 est entraîné à une vitesse légèrement plus grande que les arbres 8 et 9. Comme il est prévu des accouplements à friction entre les différentes bobines 1 a, 1b, 1c, 1 d et l'arbre 2, chacun des câbles a, b, c, d, est donc tiré sur la bobine correspondante avec une force qui correspond au couple de la friction.

Lors du mouvement descendant de la nacelle, le moteur 13 est entraîné dans le sens inverse de celui qui provoque la montée et un autre accouplement à sens unique 17 entre le bâti du dispositif et l'arbre 2 empêche la rotation de l'arbre tandis que la roue 15 tourne librement autour de cet arbre. Le déroulement des câbles a, b, c, d s'effectue sous l'effet du mouvement de traction qui est imparti au brin mou du câble par les couples de poulies 4a, 5a, 4b, 5b, etc. En effet, les bobines 1 a, 1b, 1 c, 1 d sont forcées par la traction exercée sur le câble de tourner par rapport à l'arbre 2 qui est immobile, le couple résistant étant donné par la force des accouplements à friction.

Avant de passer à la description des moyens de sécurité prévus, on va reprendre ci-après, en se référant aux fig. 2, 5 et 6, les éléments principaux du dispositif décrit.

La construction générale du dispositif apparaît à la fig. 2. Le bâti, désigné de façon générale par 18, est une construction en profilés soudés ou formée d'un assemblage de pièces moulées. Sur un cadre 19, sont fixés des éléments d'extrémité 20 qui portent des paliers des arbres 8, 9 et 2 supportant respectivement les poulies 5, 4 et les bobines 1. Les renvois 6 et 7 sont montés directement sur le cadre 19. On voit à la fig. 2 les deux renvois 6c et 6b avec les câbles b et c. Le moteur 13 est ici disposé avec son arbre vertical. Ce moteur est équipé d'un premier engrenage à roue et vis sans fin rigidement accouplé au pignon 12 qui entraîne avec une démultiplication de l'ordre de 1 à 6 les roues 10 et 11 clavetées sur les arbres 8 et 9. C'est ainsi qu'on réalise facilement une démultiplication de 1 à 60 entre l'arbre du moteur 13 et les arbres 8 et 9.

On voit également à la fig. le dispositif de trancanage désigné de façon générale par 21, qui assure le dépôt régulier de chacun des câbles sur la bobine correspondante. Ce dispositif 21 comporte la poulie 3 montée folle sur un arbre 22 et un bras 23 rigide qui comporte à son extrémité une demi-enveloppe 24 portant elle-même l'arbre 22 et enfermant la poulie 3. Le bras 23 est relié au bâti 18 par une double articulation ; une patte latérale 23a rigidement fixée au bras 23, s'appuie sur une voie de roulement 25 solidaire du bâti 18 par deux galets à profil arrondi 23b. A l'extrémité supérieure du bras 23, le câble est guidé entre deux galets 26 et 27 (voir aussi fig. 4) qui tournent sur des axes parallèles solidaires, par l'intermédiaire de la console 28, du bras 23. Dans sa partie centrale, cette console 28 est articulée autour d'un axe 29 sur une tige 30. Cette dernière coulisse dans un palier 31, solidaire du bâti 18 et, entre son extrémité arrière et le palier31, est logé un ressort à boudin (non représenté) qui agit constamment sur l'extrémité arrière de la tige 30 et tend à déplacer l'articulation 29 vers la gauche à la fig. 2. L'extrémité avant de la tige 30 est équipé d'un doigt 32 qui s'étend immédiatement en regard d'un- interrupteur à contact 33, également solidaire du bâti 18. Le câble traverse la partie tubulaire du bras 23 et se dirige depuis la poulie de trancanage 3 vers la première poulie 4 du treuil. Au cours de son déplacement, il fait pivoter alternativement le bras 23 autour de l'axe de la tige 30, ce qui conduit automatiquement à la déposition de couches régulières de câble sur le fût de la bobine 1. Ainsi donc, aussi longtemps que le câble, qui passe dans le bras 23, sur la poulie de trancanage 3, et qui s'enroule sur la bobine 1, est soumis à une certaine tension, le ressort à boudin logé entre les éléments 30 et 31 est maintenu légèrement comprimé, de sorte que le doigt 32 n'appuie pas sur l'interrupteur 33. Si, en revanche, pour une raison ou une autre, la tension sur la partie du câble passant dans le bras 23 vient à diminuer au-dessous d'un seuil prédéterminé, la force du ressort devient prépondérante, de sorte que la tige 30 se déplace vers la gauche à la fig. 2 et que le doigt 32 actionne l'interrupteur 33. A ce moment, le bras 23 pivote autour de l'appui des galets 23b sur la voie de roulement 25.

On verra plus loin sur quel organe l'interrupteur 33 agit.

On remarque encore à la fig. 2 la présence d'un autre interrupteur de sécurité, désigné par34. Cet interrupteur coopère avec un étrier 35 articulé sur une plaque de support 36. Cet étrier suit l'empilement des couches qui se forment sur la bobine 1 et provoque le déclenchement lorsque la bobine est pleine.

On a décrit ci-dessus le dispositif de trancanage 21 constitué par la poulie 3 et le bras 23 qui assure le dépôt régulier des couches de câbles sur le fût des bobines 1. Ce dispositif, et plus particulièrement l'articulation décrite ci-dessus autour de l'axe 30 assure le dépôt régulier des couches. Lorsque le bras a pris une position inclinée telle que le câble se trouve au voisinage d'une des joues de la bobine, il se produit automatiquement un renversement du sens de basculement et la couche suivante vient se déposer sur la bobine, le bras oscillant alors dans l'autre sens.

Un autre élément important de la présente invention réside dans la façon dont les bobines 1 sont montées sur l'arbre 2. Les détails de ces éléments sont visibles à la fig. 3. On voit à cette figure les quatre bobines 1a, 1b, 1c, 1d. Les deux bobines extérieures 1a et 1d servent à recevoir les deux câbles porteurs proprement dits, tandis que les deux bobines 1 b et 1c reçoivent les câbles de sécurité. L'arbre 2 est relié au pignon d'entraînement 15 et la façon dont il est supporté dans des paliers et accouplé à ce pignon sera décrite plus loin. Comme on le voit à la fig. 3, l'arbre 2 présente des renflements 2a et 2b, sur lesquels sont fraisées des cannelures. Les bobines 1a, 1b, 1c et 1d sont montées sur l'arbre 2 par l'intermédiaire de roulements à billes 37 à raison de deux roulements par bobine et par l'intermédiaire de moyeux 38, 39, et 40. Chaque bobine est supportée par deux roulements 37 sur deux éléments de moyeux. Pour les bobines intérieures 1 b et 1c, les chemins de roulement intérieurs des roulements 37 sont montés sur des éléments de moyeux 39, à profil en L, qui présentent dans leur alésage intérieur des nervures engagées dans les gorges entre les cannelures des renflements 2a et 2b. De ce fait, les éléments de moyeux 39, bien que mobiles longitudinalement sur les renflements 2a et 2b, sont néanmoins accouplés rigidement à l'arbre 2. Comme on le voit, pour les deux bobines intérieures 1b et 1c, trois des éléments de moyeux 39 sont montés sur le renflement 2a, tandis que l'élément de moyeu 39 restant est monté sur le renflement 2b. En revanche, pour les deux bobines extérieures 1a et 1d, seul un des éléments de moyeu entre un des accouplements et l'arbre est un élément de moyeu de type 39 engagé sur un renflement 2a ou 2b. L'autre élément de moyeu servant à supporter chacune des deux bobines extérieures est une pièce de forme tubulaire lisse. L'élément de moyeu 40 qui supporte l'extrémité de la bobine 1d est engagé sur une partie élargie de l'arbre 2 et bute contre un anneau de butée 41 engagé dans une rainure de cet arbre. C'est cet anneau de butée qui détermine la position axiale de l'ensemble des bobines sur l'arbre 2. Quant à l'élément de moyeu 38 qui se trouve à l'extrémité gauche de l'arbre 2, il coulisse également sur une partie de l'arbre 2, dont le diamètre est réduit à une valeur inférieure au fond des gorges des renflements 2a et 2b afin de permettre l'engagement des bobines depuis l'extrémité gauche de l'arbre 2. Cet élément de moyeu 38 présente un logement 38a à son extrémité gauche et c'est dans ce logement que s'appuie le ressort 42 sur lequel agit la douille 43 vissée sur le filetage 2c ménagé à l'extrémité gauche de l'arbre 2.

Cette douille 43 s'engage dans le chemin de roulement intérieur du palier44 qui supporte l'arbre à son extrémité gauche et qui est fixé à la paroi gauche 20 du bâti 18. Un anneau intercalaire 45 limite son déplacement vers la droite, tandis qu'un contre-écrou 46 permet de la bloquer lorsqu'elle a été vissée à fond.

Revenant aux six éléments de moyeux 39 à profil en L, on voit qu'ils présentent chacun une face frontale 39a perpendiculaire à l'axe de l'arbre 2. Cette face 39a est en contact avec un revêtement anti-friction 47a que présente un anneau intercalaire 47, solidaire d'une bobine. Ainsi, chaque bobine 1a, 1b, 1c, 1d coopère avec un dispositif de friction qui comporte un anneau 47, revêtu sur ses deux faces d'un revêtement anti-friction 47a. Entre les bobines 1 b et 1c, sont disposés deux anneaux anti-friction 47 entre lesquels est serré un anneau plat 48, accouplé rigidement à l'arbre 2 par engagement de son trou central profilé sur les cannelures du renflement 2a.

Chacun des quatre anneaux de serrage 47 s'étend en diamètre au-delà des limites des brides des éléments de moyeu 39 et présente, le long de sa périphérie extérieure une série de trous circulaires dans lesquels sont engagées librement des tiges 49 faisant saillie axialement de l'une des bobines 1a, 1b, 1 ou 1d. Ainsi, chacun des anneaux intercalaires 47 est accouplé rigidement à l'une des bobines 1a, 1b, 1c ou 1d. On conçoit que les bobines 1 a, 1 b, 1 c ou 1 d sont accouplées à l'arbre 2 par les frictions constituées entre les éléments de moyeu 39 ou l'anneau 48 et les anneaux intercalaires 47. Le couple de friction peut être réglé de façon unitaire et égale pour les quatre bobines au moyen de la douille 43 que l'on visse sur l'extrémité de l'arbre 2. Le ressort 42 peut être un ressort à boudin ou un élément constitué de disques de caoutchouc armé ou d'anneaux tronconiques métalliques. Cet élément doit permettre d'ajuster avec précision le couple de friction dans chacun des accouplements entre l'arbre 2 et les bobines.

On voit à la fig. 3, sur le fût de la bobine 1c, l'extrémité du câble correspondant c. Cette extrémité est engagée dans un trou 50 ménagé dans le fût de la bobine 1c. On peut utiliser pour ces câbles des câbles métalliques munis d'une âme conduisant des conducteurs électriques. Ces conducteurs électriques 52 se prolongent au-delà de l'extrémité du câble c, passent à travers un trou 53 ménagé dans le fût de la bobine et sont raccordés à des anneaux de contact constitués par revêtements conducteurs 54a, 54b que portent des anneaux isolants 54. Ces anneaux isolants sont disposés dans le même plan que deux des anneaux47, leur diamètre étant plus grand. L'anneau isolant 54 est fixé au fût de la bobine correspondante, de sorte qu'il tourne avec elle. Des balais 55, visibles également à la fig. 2, reliés à des appareils montés sur le bâti 18 par des dispositifs de support convenables, permettent d'établir une connexion électrique entre les conducteurs 52 et des dispositifs de commande ou d'alarme. Ainsi, on peut, grâce à un dispositif de commande connecté aux balais 55, transmettre des signaux à des récepteurs convenables situés à l'autre extrémité du câble. De tels moyens peuvent être utilisés aussi bien lorsque le dispositif décrit se trouve sur le support situé au sommet de la façade que lorsqu'il se trouve dans la nacelle elle-même. Le contre-écrou 46, ainsi que la douille 43 et l'anneau de butée 45 sont également visibles à la fig.4 où il sont représentés dans la position de serrage maximum vers la droite.

Il reste encore deux éléments importants à décrire. Tout d'abord, il résulte de ce qui a été dit plus haut que la transmission de l'effort de traction au câble à partir du moteur 13 s'effectue par l'intermédiaire des couples de poulies 4a, 5a, 4b, 5b etc. qui sont montés sur les arbres 8 et 9. La conformation de ces poulies pour assurer la transmission des forces de façon fiable, doit être soigneusement étudiée. A la fig.5, on voit en coupe partielle, par un plan passant par l'axe, une des poulies 5a ou 4a, 5b ou 4b, 5c ou 4c, 5d ou 4d. La jante 65 de cette poulie présente dans sa face externe six gorges 56 disposées côte à côte. Le profil de ces gorges n'est pas indifférent. Il doit être adapté au diamètre du câble. On voit à la fig.5, un segment du câble a représenté en coupe. La profondeur des gorges est légèrement inférieure au diamètre du câble. La forme des gorges dans le fond est en arc de cercle, concentrique au câble et dont le rayon est légèrement supérieur à celui du câble, tandis que les deux flancs sont légèrement inclinés. Les diamètres de toutes les poulies étant les mêmes, les câbles décrivent des segments en arc de cercle d'une ouverture de 180° sur chaque poulie. Du fait du frottement qui s'exerce pratiquement sur la moitié de la périphérique du câble, on obtient entre les poulies et le câble une transmission de force par frottement qui est suffisante. Pour que cette transmission puisse avoir lieu, il est naturellement nécessaire qu'un effort de traction minimum existe sur le brin mou. Cette force étant assurée par les accouplements à friction décrits plus haut, la pratique montre qu'avec une disposition comme celle représentée à la fig. 5, dans laquelle le câble est profondément engagé dans des gorges à fond circulaire et effectue cinq spires sur chaque paire de poulies, on obtient une transmission suffisamment fiable. Les poulies 4 et 5 sont étroitement entourées par des barres cylindriques 64 (fig. 5) qui empêchent les câbles de sortir des gorges. Une de ces barres 64 est également visible à la fig.4. L'accouplement entre les poulies 4a, 5a, 4b, 5b, 4c, 5c, 4d, 5d et les arbres 8 et 9 seront supportés par des paliers à roulements à billes. Il sera avantageux de prévoir au moins un palier intermédiaire entre les paires de poulies 4b, 5b, et 4c, 5c et un palier à l'extrémité gauche des arbres 8 et 9, ainsi que deux paliers embrassant les roues 10 et 11 à l'extrémité droite des arbres 8 et 9. On obtient ainsi une construction rigide évitant les vibrations et apte à absorber les efforts.

Les rapports d'entraînement seront choisis de façon telle que la vitesse périphérique au fût des bobines 1a-1d soit légèrement supérieure à la vitesse périphérique des poulies à gorges 4 et 5.

A la fig. 6, on voit l'extrémité droite de l'arbre 2. Sur cette extrémité est claveté un moyeu tubulaire 57 et un palier à roulements à billes 58. Le palier58 supporte l'arbre dans un corps de palier fixe 59 vissé dans un flasque faisant partie du bâti 18. Ce palier 58 assure également la tenue de l'arbre 2 dans le sens axial et le manchon tubulaire 57 est serré, comme on le voit à la fig. 6 entre un épaulement de l'arbre 2 et le flanc du palier 58. D'autre part, l'accouplement du type à roue libre ou unidirectionnel 17 est prévu entre le corps de palier 59 et le manchon tubulaire 57. Cet accouplement, par exemple à galets d'un type connu en soi, est monté sur le manchon tubulaire 57 à l'intérieur de l'extrémité gauche du corps de palier 59. Il permet la rotation de l'arbre 2 uniquement dans le sens de l'élévation de la nacelle et bloque son mouvement dès qu'une rotation s'amorce dans le sens inverse.

Le manchon tubulaire 57 centre et guide la roue d'entraînement 15 qui est reliée à l'arbre 2 par l'intermédiaire de l'accouplement unidirectionnel 16 et de deux anneaux de support 62 et 63, servant de guidage. La roue 15 peut tourner librement par rapport aux anneaux de support 62 et 63 dans le sens pour lequel l'arbre 2 est bloqué, tandis que lors d'une rotation dans l'autre sens, la roue 15 entraîne, grâce à l'accouplement 61, le manchon tubulaire 57 et l'arbre 2. Lors d'un mouvement de descente de la nacelle, le moteur 13 entraîne les roues 10 et 11 dans le sens qui provoque le déroulement des câbles sur les bobines 1. Dans ce cas, la roue 15 tourne librement sur les supports 62 et 63 et sur l'accouplement 61 tandis que l'arbre 2 est bloqué. Les bobines 1a, 1b, 1c, 1d sont entraînées en rotation par la traction des câbles a, b, c et d et assurent la retenue avec un couple qui correspond aux frictions 47, 39 et 48.

Grâce à ces éléments, les mouvements de la nacelle et sa suspension sont assurés de façon parfaitement fiable et sans risque de détérioration du câble grâce à l'effet de multiplication des efforts que réalisent les couples de poulies 4 et 5 avec leurs gorges profondes dans lesquelles le câble est étroitement guidé. L'effort nécessaire sur le brin mou est assuré par les frictions. Au moment de l'élévation de la nacelle, l'arbre 2 entraîne les éléments 39 et 48 plus rapidement que les bobines, ces dernières ayant la vitesse impartie par les poulies 4 et 5 tandis que, lors de la descente, l'effort de retenue est dû au fait que l'arbre 2 est bloqué, de sorte que les bobines sont entraînées en rotation par les câbles et font glisser les anneaux 47 entre les éléments 39 et 48.

Comme dispositif de sécurité, il convient de prévoir des éléments empêchant toute conséquence catastrophique pouvant découler du fait que, par exemple, les arbres 8 et 9 seraient libérés et pourraient tourner à vide. Pour éviter cela, on prévoit, d'une part, un frein électro-magnétique sur le moteur 13, et d'autre part, un dispositif de blocage de sécurité représenté schématiquement en 70 à la fig. 1. Ce dispositif de blocage de sécurité comporte un sabot monté sur des amortisseurs, coopérant avec des galets qui viennent en position de freinage sous l'effet de la force centrifuge, si la vitesse des arbres 8 et 9 augmente au-delà d'une valeur limite. Le frein 70 est relié à un interrupteur de sécurité 71 qui interrompt également l'arrivée du courant au moteur 13. Ainsi donc, en cas d'emballement dû, par exemple au défaut d'une phase, non seulement le frein de sécurité 70 intervient sur l'arbre 8 pour le bloquer, mais l'arrivée du courant au moteur est également bloquée.

D'autre part, si, pour une raison ou pour une autre, le couple des accouplements à friction venait à diminuer en dessous d'un seuil minimum donné, l'effort de traction sur le brin mou des éléments de treuil diminuerait immédiatement et, comme on l'a vu précédemment, le déplacement des tiges 30 sous l'effet de leur ressort, provoquerait la mise en action des interrupteurs 33 (fig. 2), l'interrupteur 33 provoquant le déclenchement du moteur et l'enclenchement du frein électromagnétique.

Le dispositif de suspension décrit présente tous les avantages énoncés plus haut. Grâce au cabestant constitué de couples de poulies à gorges 4, 5, chaque câble est relié à l'axe d'entraînement du moteur 13 d'une façon telle qu'aucun glissement n'est possible pour autant qu'un effort de traction minimum soit exercé sur le brin mou. Or, cet effort de traction existe en permanence puisque les brins mous passent, d'une part, sur les poulies de trancanage, et d'autre part, arrivent sur les bobines qui sont entraînées par des accouplements à friction sur l'arbre 2. Dans le sens de la montée, cet arbre 2 est entraîné à une vitesse telle que la vitesse périphérique au fût des bobines est supérieure à la vitesse d'entraînement du câble tandis que, lors de la descente, l'arbre 2 est bloqué par l'accouplement à roue libre, de sorte que ce sont les câbles qui tirent sur les bobines pour les entraîner en rotation et par conséquent, l'effort de traction exercé sur le brin mou dépend directement des accouplements à friction.

D'autre part, des mesures de sécurité suffisantes et nécessaires ont été prévues : si pour une raison ou pour une autre, la résistance des accouplements à friction vient à diminuer au-dessous d'un seuil donné, les interrupteurs 33, montés sur les bras de trancanage déclenchent et coupent le courant à l'arrivée du moteur. Dans ces conditions, le frein électro-magnétique normal qui provoque l'arrêt lorsqu'on interrompt l'alimentation du moteur entre en jeu et bloque les arbres 8 et 9. Cet agencement usuel assure l'arrêt des cabestans en évitant toute secousse. Comme le seuil de fonctionnement du déclenchement de sécurité est réglé pour une valeur de la tension au brin mou qui est encore supérieure d'un facteur 2 en tous cas au minium risquent d'entraîner le glissement des câbles sur les cabestans, on voit que ce risque de glissement est totalement exclu.

Dans tous les cas, on a donc bien une surveillance permanente de la tension sur le brin mou et une intervention automatique et immédiate en cas de défaut de tension sur ce bras.

## Revendications

1. Dispositif de suspension pour nacelle d'entretien des façades comprenant un ou plusieurs câbles (a, b, c, d) s'enroulant ou se déroulant sur un treuil supportant la nacelle et reliés à un support, des moyens de surveillance (30, 31, 32, 33) de la vitesse de descente de la nacelle et des moyens de blocage du treuil reliés aux moyens de surveillance de façon que ceux-ci puissent provoquer le blocage forcé du treuil, caractérisé en ce que le treuil est formé d'une ou de plusieurs paires de poulies à gorge (4a-4d, 5a-5d) d'axes (8, 9) parallèles, en ce qu'un moteur (13) est accouplé au treuil de façon à faire tourner toutes les poulies (4a-4d, 5a-5d) dans le même sens, chaque câble (a-d) étant enroulé plusieurs fois sur une des paires de poulies (4a, 5a-4d-5d) et présentant d'un côté un brin tendu allant à la nacelle ou au support et de l'autre côté un brin mou, en ce que des moyens (47, 48, 49) sont prévus pour maintenir le brin mou sous tension et en ce que lesdits moyens de surveillance (30-33) sont agencés de façon à être sensibles à la tension du brin mou et à actionner les moyens de blocage du treuil si cette tension baisse au-dessous d'un seuil prédéterminé.

2. Dispositif selon la revendication 1, caractérisé en ce qu'il comporte en outre pour chaque câble (a-d) une bobine (1a-1d) à laquelle est rattachée l'extrémité du brin mou et sur laquelle le brin mou s'enroule en plusieurs couches quand la nacelle s'élève, là où les bobines (1a-1d) étant alors entraînées dans le même sens que les poulies (4a-4d, 5a-5d) par le moteur (13) et se déroule par la traction exercée par le treuil lorsque la nacelle s'abaisse.

3. Dispositif selon la revendication 2, caractérisé en ce que les moyens de maintien sous une tension prédéterminée du brin mou de chaque câble (a-d) comportent un accouplement à friction (39, 47, 48) entre la bobine (1a-1d) et un arbre (2) d'entraînement de celle-ci, un accouplement à sens unique (16) entre ledit arbre et une roue d'entraînement (15) reliée au moteur (13) et un accouplement à sens unique (17) entre ledit arbre (2) et le bâti (18) du dispositif, ce dernier empêchant l'arbre (2) de tourner dans le sens du déroulement du câble (a-d).

4. Dispositif selon la revendication 3, comportant plusieurs câbles (a-d), caractérisé en ce que toutes les bobines (1a-1d) sont montées sur un même arbre (2) et en ce que les accouplements à friction (39, 47, 48) entre ledit arbre (2) et les bobines (1a-1d) sont réglables au moyen d'un organe d'ajustage unique (43).

5. Dispositif selon la revendication 2, caractérisé en ce que chaque bobines (1a-1d) de réception d'un câble (a-d) est équipée d'un mécanisme de trancanage (21) qui répartit le câble (a-d) en couches successives sur la bobine (1a-1d) et en ce que les moyens de surveillance (30-33) de la tension du brin mou sont combinés au mécanisme de trancanage (21).

6. Dispositif selon la revendication 1, caractérisé en ce que les moyens de blocage du treuil comportent un frein (70) à commande centrifuge monté sur un arbre (8 ou 9) portant une des poulies (4a-4d, 5a-5d) de chaque paire et agencé de façon à bloquer ledit arbre (8 ou 9) par rapport au bâti (18) en cas de survitesse et un frein électromagnétique monté sur l'axe du moteur (13), ce frein étant relié aux moyens de surveillance (30-33).

7. Dispositif selon la revendication 2, caractérisé en ce que deux des bobines (1a-1d) sont équipées d'anneaux de contact connectés à des conducteurs de signaux (52) incorporés aux câbles de suspension, et en ce que des balais (55) fixes frottant sur lesdits anneaux de contact et connectés à des dispositifs de commande ou d'alarme permettent de transmettre des signaux de commande ou d'alarme le long desdits câbles.

8. Dispositif selon la revendication 1, caractérisé en ce que les gorges desites poulies (4a-4d, 5a-5d) à gorge sont à fond arrondi, le rayon du fond de gorge étant choisi de manière à offrir un soutien sans pincement au câble.

## Claims

1. Suspension device for a car for maintenance of facades, comprising one or more cables (a, b, c, d) winding or unwinding on a winch, supporting the car, and being connected to a support, means (30, 31, 32, 33) for monitoring the speed of descent of the car, and winch-locking means connected to the monitoring means in such a way that the latter can cause forced locking of the winch, characterized in that the winch is formed of one or more pairs of grooved pulleys (4a-4d, 5a-5d) having parallel axes (8, 9), in that a motor (13) is coupled to the winch in such a way as to cause all the pulleys (4a-4d, 5a-5d) to rotate in the same direction, each cable (a-d) being wound several times on one of the pairs of pulleys (4a, 5a-4d, 5d) and having on one side a taut portion going to the car or to the support and on the other side a stack portion, in that means (47, 48, 49) are provided for keeping the slack portion under tension, and in that the said monitoring means (30-33) are arranged in such a way as to be responsible to the tension of the slack portion and to actuate the winch-locking means if this tension drops below a predetermined threshold.

2. Device according to claim 1, characterized in that it further comprises for each cable (a-d) a reel (1a-1d) to which the end of the slack portion is attached and on which the slack portion is wound in several layers when the car rises, the reel or reels (1a-1d) then being driven in the same direction as the pulleys (4a-4d, 5a-5d) by the motor (13), and is unwound by the traction exerted by the winch when the car goes down.

3. Device according to claim 2, characterized in that the means for keeping the slack portion of each cable (a-d) under a predetermined tension comprise a friction coupling (39, 47, 48) between the reel (1 a-1 d) and a shaft (2) for driving the reel, a monodirectional coupling (16) between said shaft and a driving wheel (15) connected to the motor (13), and a monodirectional coupling (17) between said shaft (2) and the frame (18) of the device, the latter keeping the shaft (2) from rotating in the direction of unwinding of the cable (a-d).

4. Device according to claim 3, comprising several cables (a-d), characterized in that all the reels (1a-1d) are mounted on the same shaft (2), and in that the friction couplings (39, 47, 48) between said shaft (2) and the reels (1a-1d) are adjustable by means of a single adjusting member (43).

5. Device according to claim 2, characterized in that each reel (1a-1d) for receiving a cable (a-d) is equipped with a traverse mechanism (21) which distributes the cable (a-d) in successive layers on the reels (1 a-1 d), and in that the means (30-33) for monitoring the tension of the slack portion are combined with the traverse mechanism (21).

6. Device according to claim 1, characterized in that the winch-locking means comprise a centrifugally controlled brake (70) mounted on a shaft (8 or 9) bearing one of the pulleys (4a-4d, 5a-5d) of each pair and arranged in such a way as to lock said shaft (8 or 9) relative to the frame (18) in case of excess speed, and an electromagnetic brake mounted on the shaft of the motor (13), this brake being connected to the monitoring means (30-33).

7. Device according to claim 2, characterized in that two of the reels (1a-1d) are equipped with contact rings connected to signal conductors (52) incorporated in the suspension cables, and in that fixed brushes (55) rubbing on the said contact rings and connected to control or alarm devices allow control or alarm signals to be transmitted along said cables.

8. Device according to claim 1, characterized in that the grooves of said grooved pulleys (4a-4d, 5a-5d) have rounded bottoms, the radius of the groove bottom being so selected as to provide the cable with non-pinching support.

## Patentansprüche

1. Aufhängevorrichtung für eine Bühne zur Instandhaltung von Fassaden, mit einem oder mehreren Kabeln (a, b, c, d), die sich auf eine Aufzugswinde aufwickeln oder von ihr abwickeln, welche Kabel die Bühne tragen und mit einem Support verbunden sind, Mittetn(30, 31, 32, 33) zur Ueberwachung der Ablenkgeschwindigkeit der Bühne und Mitteln zum Sperren der Winde, welche Mittel mit den Ueberwachungsmitteln so verbunden sind, dass diese das erzwungene Sperren der Winde hervorrufen können, dadurch gekennzeichnet, dass die Winde aus einem oder mehreren Paaren von Nutrollen (4a-4d, 5a-5d) mit parallelen Achsen (8, 9) besteht, dass ein Motor (13) so an die Winde angekuppelt ist, dass er alle Nutrollen (4a-4d, 5a-5d) im gleichen Sinne zum Drehen bringt, wobei jedes Kabel (a-d) mehrere Male auf ein Nutrollenpaar (4a, 5a-4d, 5d) aufgewickelt ist und auf einer Seite ein gespanntes Trum hat, das sich zur Bühne oder zum Support hin erstreckt, und auf der anderen Seite ein loses Trum hat, das Mittel (47, 48, 49) vorgesehen sind, um das lose Trum unter Spannung zu halten und dass die besagten Ueberwachungsmittel (30-33) eingerichtet sind, um auf die Spannung des losen Trums anzusprechen und die Mittel zum Sperren der Winde zu betätigen, falls diese Spannung unter einen vorbestimmten Schwellenwert absinkt.

2. Vorrichtung nach Anspruch 1, dadurch gekennzeichnet, dass sie ausserdem für jedes Kabel (a-d) eine Spule (1a-1d) aufweist, mit welcher das Ende des losen Trums verbunden ist und auf welcher das lose Trum in mehreren Lagen aufgewickelt wird, wenn ein Anheben der Bühne stattfindet, wobei dann die Spule oder Spulen (1a-1d) durch den Motor (13) im gleichen Sinne wie die Nutrollen (4a-4d, 5a-5d) angetrieben werden und sich entleert bzw. sich entleeren infolge der Spannung, die durch die Winde ausgeübt wird, wenn die Bühne abgeschwenkt wird.

3. Vorrichtung nach Anspruch 2, dadurch gekennzeichnet, dass diejenigen Mittel, welche das lose Trum jedes Kabels (a-d) unter einer vorbestimmten Spannung halten, eine Reibkupplung (39, 47, 48) zwischen der Spule (1a-1d) und einer zu deren Antrieb dienenden Welle (2) aufweisen sowie eine Einwegkupplung (16) zwischen besagter Welle und einem Antriebsrad (15), das mit dem Motor (13) verbunden ist, sowie eine Einwegkupplung (17) zwischen besagter Welle (2) und dem Gestell (18) der Vorrichtungm, wobei die zuletzt genannte Einwegkupplung die Welle (2) daran hindert, im Sinne des Abwickelns des Kabels (a-d) zu drehen.

4. Vorrichtung nach Anspruch 3, welche mehrere Kabel (a-d) aufweist, dadurch gekennzeichnet, dass sämtliche Spulen (1a-1d) auf ein und derselben Welle (2) angebracht sind und dass die Reibkupplungen (39, 47, 48) zwischen besagter Welle (2) und den Spulen (1a-1d) mittels eines einzigen Einstellorgans (43) einstellbar sind.

5. Vorrichtung nach Anspruch 2, dadurch gekennzeichnet, dass jede zur Aufnahme eines Kabels (a-d) dienende Spule (1a-1d) mit einem Verlegemechanismus (21) ausgerüstet ist, der das Kabel (a-d) auf den Spulen (1a-1d) in aufeinanderfolgenden Spulen verlegt, und dass die Mittel-(30-33) zur Ueberwachung der Spannung des losen Trums mit dem Verlegemechanismus (21) kombiniert sind.

6. Vorrichtung nach Anspruch 1, dadurch gekennzeichnet, dass die Mittel zum Sperren der Winde eine Bremse (70) mit zentrifugaler Betätigung aufweisen, die auf einer Welle (8 oder 9) angebracht ist, welche eine der Nutrollen (4a-4d, 5a-5d) jedes Paares trägt und ausgebildet ist zum Sperren der besagten Welle (8 oder 9) inbezug auf das Gestell (18) bei Auftreten von Uebergeschwindigkeit, und eine elektromagnetische Bremse, die auf der Welle des Motors (13) angebracht ist, wobei diese Bremse mit den Ueberwachungsmitteln (30-33) verbunden ist.

7. Vorrichtung nach Anspruch 2, dadurch gekennzeichnet, dass zwei der Spulen (1a-1d) mit Kontaktringen ausgerüstet sind, welche mit Signalleitern (52) verbunden sind, welche den Aufhängekabeln einverleibt sind, und dass feststehende Bürsten (55), die auf besagten Kontaktringen arbeiten und die mit Betätigungs- oder Alarmvorrichtungen verbunden sind, es ermöglichen, Steuer- oder Alarmsignale zu übertragen längs besagter Kabel.

8. Vorrichtung nach Anspruch 1, dadurch gekennzeichnet, dass die Nuten der besagten Nutenrollen (4a-4b, 5a-5b) einen abgerundeten Nutenboden haben, wobei der Radius des Nutenbodens gewölbt ist, um eine klemmungsfreie Abstützung des Kabels zu gewährleisten.
